# FASCICULE DE BREVET EUROPEEN

(11) **EP 0 495 690 B1**
(45) Date de publication et mention de la délivrance du brevet: **14.12.1994**
(21) Numéro de dépôt: 92400031.8
(22) Date de dépôt: 07.01.1992
(51) Int. Cl.: F23D 14/22, F23M 5/02

(54) **Mélangeur d'air et de gaz de combustion pour brûleur à gaz de fours industriels**
Mischer von Luft und Verbrennungsgas für Gasbrenner von Industrieöfen
Mixer of air and combustion gas for gas burner of industrial furnaces

(30) Priorité: 16.01.1991 FR 9100455
(43) Date de publication de la demande: 22.07.1992
(73) Titulaire: SOLLAC, 92800 Puteaux (FR)
(72) Inventeur: Dieuloufet, Jean-Claude, F-13280 Raphele-les-Arles (FR); Usai, Alain, F-13004 Marseille (FR)
(74) Mandataire: Lanceplaine, Jean-Claude

(56) Documents cités:
- EP-A- 0 137 098
- DE-A- 1 451 474
- US-A- 4 125 359

## Description

La présente invention concerne un mélangeur d'air et de gaz de combustion pour brûleur industriel.

Dans les fours industriels comme par exemple les fours à brames dans les usines sidérurgiques, la chaleur est apportée par des flammes générées par des brûleurs à gaz qui peuvent être latéraux, frontaux ou de voûte.

Ainsi, les fours industriels sont munis de plusieurs trous dont chacun est destiné à recevoir un brûleur qui est constitué d'une buse centrale d'amenée de gaz autour de laquelle est disposée une couronne, généralement circulaire, d'amenée d'air de combustion.

Un mélangeur est placé devant le brûleur en regard du trou ménagé dans la paroi du four et permet de canaliser le gaz et l'air de combustion.

Ce mélangeur est généralement constitué d'un diffuseur en céramique comportant un orifice central et plusieurs orifices périphériques (voir par exemple le document EP-A-0 137 098).

L'orifice central, en vis à vis de la buse du brûleur, permet le passage du gaz tandis que les orifices périphériques en regard de la couronne d'amenée d'air de combustion sont uniformément répartis, dans le diffuseur, autour dudit orifice central et permettent de canaliser l'air de combustion.

Les axes des orifices périphériques du diffuseur sont le plus souvent inclinés par rapport à l'axe de l'orifice central afin de permettre au flux d'air de combustion de couper le flux gazeux dans le four.

Par ailleurs, le four comporte au niveau de chaque trou destiné à recevoir un brûleur, un ouvreau qui est un genre de couloir permettant d'accrocher la flamme formée à la rencontre de l'air et du gaz en aval du diffuseur.

Généralement les ouvreaux sont maçonnés directement dans la paroi du four et chaque diffuseur est scellé dans la maçonnerie de l'ouvreau correspondant par l'intermédiaire d'ergots prévus à la périphérie dudit diffuseur.

Mais ce type de mélangeur dont le diffuseur est scellé dans la maçonnerie de l'ouvreau présente un certain nombre de problèmes, en particulier des problèmes d'étanchéité au niveau de cette maçonnerie et des problèmes de centrage lors du montage.

De plus, lorsque le diffuseur du mélangeur casse après un certain nombre d'utilisations, à cause des sollicitations thermiques importantes qu'il subit, il est nécessaire de détruire l'ouvreau pour le remplacer et de maçonner un autre ouvreau qui n'avait pas besoin d'être changé.

Enfin, lorsque le type de brûleur doit être changé, il est nécessaire de changer le mélangeur, donc de casser l'ouvreau et d'en maçonner un nouveau.

Cette opération nécessite un arrêt du four car la réfection de l'ouvreau ne peut se faire qu'à partir de l'intérieur du four.

La présente invention a pour but de proposer un mélangeur démontable qui permet de s'affranchir de ces inconvénients.

La présente invention a pour objet un mélangeur d'air et gaz de combustion pour brûleur à gaz de fours industriels, comprenant un diffuseur perçé, d'une part, d'un orifice central disposé en vis à vis du brûleur pour le passage du gaz et, d'autre part d'orifices périphériques d'amenée d'air, caractérisé en ce que le diffuseur est prolongé d'une cheminée pénétrant à l'intérieur du four et faisant office d'ouvreau et comporte une collerette périphérique extérieure formant une surface d'appui contre la paroi du four et une surface d'appui au brûleur, en ce que l'orifice central, traversant de part en part le diffuseur et débouchant dans ladite cheminée présente une succession de diamètres différents pour adapter plusieurs types de brûleurs, et en ce que le trou de sortie de l'orifice central 4 débouchant dans la cheminée présente une section en forme d'étoile.

La cheminée peut être emmanchée dans la paroi du four.

Les caractéristiques et avantages de la présente invention apparaîtront au cours de la description qui va suivre, faite en référence aux dessins annexés, dans lesquels :
- la Fig. 1 est une vue en coupe d'un mélangeur selon la présente invention,
- la Fig. 2 est une vue de face du mélangeur selon la flèche F de la Fig. 1,
- la Fig. 3 est une vue schématique en coupe d'un brûleur muni d'un mélangeur selon la présente invention.

Comme représenté sur la Fig. 1, le mélangeur, désigné dans son ensemble par la référence 1, est constitué d'un diffuseur 2 qui est prolongé par une cheminée 3 destinée à pénétrer à l'intérieur du four pour former un ouvreau.

Le diffuseur 2 est perçé d'un orifice central 4 d'axe X-X pour le passage du gaz et de plusieurs orifices périphériques 5 uniformément répartis autour dudit orifice central 4 et destinés au passage de l'air de combustion.

Le diffuseur 2 est muni d'une collerette périphérique externe 6 servant d'une part de surface d'appui contre la paroi du four et d'autre part de surface d'appui à un brûleur.

Lorsque le mélangeur 1 est en place, comme représenté sur la Fig. 3, l'extrémité dudit mélangeur du côté du diffuseur 2 est en contact avec le brûleur 7 alors que la cheminée 3 est emmanchée dans un trou 8 ménagé dans la paroi 9 du four.

Ainsi, la collerette 6 est coincée entre le brûleur 7 et la paroi 9 du four.

Dans l'exemple de réalisation représenté à la Fig. 1, le mélangeur 1 a une forme générale cylindrique également d'axe X-X.

Sa face externe comporte, à partir de son extrémité en contact avec le brûleur 7, une première portion 10 parallèle à l'axe X-X, de diamètre D1, un méplat 11 perpendiculaire à l'axe X-X, une seconde portion 12 parallèle à l'axe X-X, de diamètre D2 supérieur à D1, un méplat 13 perpendiculaire à l'axe X-X et une troisième portion 14 parallèle à l'axe X-X de diamètre D3 inférieur à D2, sensiblement égal à D1, et s'étendant jusqu'à l'autre extrémité du mélangeur 1.

Les méplats 11 et 13 et la portion 12 forment ainsi la collerette 6.

La troisième portion 14 parallèle à l'axe X-X et de diamètre D3 a une longueur au moins égale au deux tiers de la longueur totale du mélangeur 1.

La face interne du mélangeur 1, délimitant la cheminée 3 présente, à partir de son extrémité libre en contact avec l'intérieur du four, une portion 15 parallèle à l'axe X-X, de diamètre D4 inférieur à D3 et qui s'étend à l'intérieur du mélangeur 1 jusqu'à une paroi 16 perpendiculaire à l'axe X-X et délimitant le fond de la cheminée 3.

La paroi d'extrémité 17 perpendiculaire à l'axe X-X, en contact avec le brûleur 7 et la paroi 16 délimitent le diffuseur 2.

L'orifice central 4 d'axe X-X perçé dans le diffuseur 2 et débouchant d'un côté dans la paroi d'extrémité 17 et de l'autre dans la paroi 16, présente une succession de diamètres différents permettant le montage de plusieurs types de brûleurs.

Ainsi, le trou central 4 présente, à partir de la paroi d'extrémité 17, une première portion 18 parallèle à l'axe X-X, de diamètre d1, correspondant au diamètre de la buse des brûleurs les plus gros, un chanfrein 19, un méplat 20 perpendiculaire à l'axe X-X, reliant ladite première portion 18 à une seconde portion 21 parallèle à l'axe X-X de diamètre d2 inférieur à d1 et correspondant au diamètre de la buse d'un autre type de brûleurs et un trou de sortie 22 débouchant à l'intérieur de la cheminée 3.

Par conséquent, autant de portions de diamètres différents peuvent être ménagées dans l'orifice central 4 en fonction des types de brûleurs qui peuvent être éventuellement utilisés.

Le trou de sortie 22 présente une section en forme d'étoile comme représenté sur la Fig. 2.

Cette forme d'étoile permet une meilleure diffusion du gaz du brûleur dans l'air de combustion et une augmentation de la surface de mélange air-gaz.

Les orifices périphériques 5, uniformément répartis autour de l'orifice central 4, sont inclinés par rapport à l'axe X-X d'un angle compris entre 2 et 5° afin qu'ils coupent cet axe X-X en un point situé du côté de la cheminée 3.

D'autre part, ces orifices périphériques 5 ont la forme d'un cylindre.

Lorsque le mélangeur 1 est placé dans le trou 8 de paroi 9 du four, la portion 14 de la face externe dudit mélangeur est en contact avec la paroi interne du trou 9 alors que le méplat 13 est appliqué contre la surface externe de ladite paroi 9.

Le brûleur 7 est appliqué contre le méplat 11 et la buse 7a dudit brûleur prend place dans l'orifice central 4.

Ainsi, le mélangeur 1 est simplement maintenu pincé entre la paroi 9 du four et le brûleur 7.

Un tel mélangeur est facilement démontable car il suffit de retirer le brûleur 7 pour que le mélangeur soit désolidarisé du four 7 et il n'est plus nécessaire de démolir l'ouvreau maçonné dans le cas où le mélangeur doit être remplacé.

Un autre avantage du mélangeur selon la présente invention réside dans le fait qu'il fait office d'ouvreau.

Enfin, la forme en étoile du trou de sortie de l'orifice central d'amenée de gaz permet d'augmenter la surface de mélange air-gaz et ainsi d'assurer une meilleure combustion.

## Revendications

1. Mélangeur d'air et de gaz de combustion pour brûleur à gaz (7) de fours industriels, comprenant un diffuseur (2) perçé, d'une part, d'un orifice central (4) d'axe X-X disposé en vis à vis du brûleur (7) pour le passage du gaz et, d'autre part, d'orifices périphériques (5) d'amenée d'air, caractérisé en ce que le diffuseur (2) est prolongé d'une cheminée (3) pénétrant à l'intérieur du four et faisant office d'ouvreau et comporte une collerette (6) périphérique externe formant une surface d'appui contre la paroi (9) du four et une surface d'appui au brûleur (7), en ce que l'orifice central (4), traversant de part en part le diffuseur (2) et débouchant dans ladite cheminée (3) présente une succession de diamètres différents pour adapter plusieurs types de brûleurs (7), et en ce que le trou de sortie (22) de l'orifice central 4 débouchant dans la cheminée (3) présente une section en forme d'étoile

2. Mélangeur selon la revendication 1, caractérisé en ce que la cheminée (3) est emmanchée dans la paroi (9) du four.

3. Mélangeur selon la revendication 1, caractérisé en ce que sa face externe comporte successivement, à partir de son extrémité en contact avec le brûleur (7), une première portion (10) parallèle à l'axe X-X, de diamètre D1, un premier méplat (11) perpendiculaire à l'axe X-X, une seconde portion (12) parallèle à l'axe X-X, de diamètre D2 supérieur à D1, un second méplat (13) perpendiculaire à l'axe X-X et une troisième portion (14) parallèle à l'axe X-X, de diamètre D3 inférieur à D2 sensiblement égal à D1 et s'étendant jusqu'à l'autre extrémité dudit mélangeur.

4. Mélangeur selon la revendication 3, caractérisé en ce que lesdites portions (10, 12, 14) parallèles à l'axe X-X sont cylindriques.

5. Mélangeur selon la revendication 3, caractérisé en ce que la troisième portion (14) parallèle a l'axe X-X et de diamètre D3 a une longueur au moins égale au deux tiers de la longueur totale dudit mélangeur.

6. Mélangeur selon la revendication 1, caractérisé en ce que sa face interne délimitant ladite cheminée (3) présente, à partir de son extrémité libre en contact avec l'intérieur du four, une portion (15) parallèle à l'axe X-X du diamètre D4 inférieur au diamètre D3 de la troisième portion (14) de la face externe et qui s'étend jusqu'à une paroi (16) perpendiculaire à l'axe X-X délimitant le fond de ladite cheminée (3).

7. Mélangeur selon la revendication 6, caractérisé en ce que ladite portion (15) parallèle à l'axe X-X de diamètre D4 est cylindrique.

8. Mélangeur selon la revendication 1, caractérisé en ce que l'orifice central (4) présente, à partir de son extrémité dirigée vers le brûleur (7), une première portion (18) parallèle à l'axe X-X de diamètre d1 correspondant au diamètre de la buse (7a) des plus gros brûleurs (7), un chanfrein (19), un méplat (20) perpendiculaire à l'axe X-X reliant ladite première portion (18) à une seconde porti'on (21) parallèle à l'axe X-X de diamètre d2 inférieur à d1 et correspondant au diamètre de la buse (7a) d'un autre type de brûleurs (7) et un trou de sortie (22) débouchant dans ladite cheminée (3).

## Claims

1. Fuel gas and air mixer for a gas burner (7) for industrial furnaces, comprising a diffuser (2) pierced, on the one hand, by a central orifice (4) with an axis X-X, arranged opposite the burner (7) for the passage of gas and, on the other hand, peripheral orifices (5) supplying air, characterized in that the diffuser (2) is extended by a chimney (3) penetrating inside the furnace and serving as a burner tunnel and includes an external peripheral flange (6) forming a support surface against the wall (9) of the furnace and a support surface for the burner (7), in that the central orifice (4), passing right through the diffuser (2) and opening into said chimney (3) has a succession of different diameters so as to be adaptable to several types of burners (7), and in that the outlet hole (22) of the central orifice (4) opening into the chimney (3) has a star-shaped section.

2. Mixer according to claim 1, characterized in that the chimney (3) is sweated on the wall (9) of the furnace.

3. Mixer according to claim 1, characterized in that its external face comprises successively, starting from its end in contact with the burner (7), a first portion (10) parallel to the X-X axis, of diameter D1, a first flat surface (11) perpendicular to the X-X axis, a second portion (12) parallel to the X-X axis, of diameter D2, which is greater than D1, a second flat surface (13) perpendicular to the X-X, axis and a third portion (14) parallel to the X-X axis of diameter D3 which is smaller than D2, approximately equal to D1, and which extends to the other end of the said mixer.

4. M.iIxer according to claim 3, characterized in that said portions (10, 12, 14) parallel to the X-X axis are cylindrical.

5. Mixer according to claim 3, characterized in that the third portion (14) parallel to the X-X axis and of diameter D3 has a length of at least two thirds of the total length of said mixer.

6. Mixer according to claim 1, characterized in that its internal face defining said chimney (3) has, starting from its free end in contact with the inside of the furnace, a portion (15) parallel to the X-X axis of diameter D4 which is smaller than diameter D3 of the third portion (14) of the external face and which extends to a wall (16) perpendicular to the X-X axis defining the base of said chimney (3).

7. Mixer according to claim 6, characterized in that the said portion (15) parallel to the X-X axis of diameter D4 is cylindrical.

8. Mixer according to claim 1, characterized in that the central orifice (4) has, starting from its end directed towards the burner (7), a first portion (18) parallel to the X-X axis of diameter d1 corresponding to the diameter of the nozzle (7a) of the largest of the burners (7), a chamfer (19), a flat surface (20) perpendicular to the X-X axis connecting said first portion (18) to a second portion (21) parallel to the X-X axis of diameter d2 which is smaller than d1 and corresponds to the diameter of the nozzle (7a) of another type of burner (7) and an outlet hole (22) opening into said chimney (3).

## Patentansprüche

1. Mischer von Luft und Verbrennungsgasen für Gasbrenner (7) von Industrieöfen, enthaltend einerseits einen Verteiler (2), der mit einer in einer Achse X-X verlaufenden zentralen Bohrung (4) X-X versehen ist, die gegenüber dem Gasbrenner (7) für den Durchtritt der Gase angeordnet ist, und der andererseits periphere Bohrungen (5) für den Einlaß von Luft enthält,
**dadurch gekennzeichnet**, **daß**
der Mischer (2) in einen Kamin (3) mündet, der in das Innere des Ofens reicht und als Feuertür dient und der einen externen peripheren Kragen (6) aufweist, der eine Anlagefläche an der Wand (9) des Ofens und eine Auflagefläche für den Brenner (7) bildet, und dadurch, daß die zentrale Bohrung (4), die den Verteiler (2) vollkommen durchquert und in den Kamin (3) mündet, eine Reihenfolge unterschiedlicher Durchmesser aufweist, um sich an mehrere Typen von Brennern (7) anzupassen, und dadurch, daß die Auslaßöffnung (22) der in den Kamin (3) mündenden zentralen Bohrung (4) einen sternförmigen Querschnitt aufweist.

2. Mischer nach Anspruch 1,
**dadurch gekennzeichnet**, **daß**
der Kamin (3) in die Wand (9) des Ofens eingeschrumpft ist.

3. Mischer nach Anspruch 1,
**dadurch gekennzeichnet**, **daß**
seine Außenfläche ab dem Ende, welches mit dem Brenner (7) in Berührung steht, nacheinander einen parallel zur Achse X-X verlaufenden ersten Abschnitt (10) mit einem Durchmesser D1, eine senkrecht zur Achse X-X verlaufende erste Abflachung (11), einen parallel zur Achse X-X verlaufenden zweiten Abschnitt (12) mit einem Durchmesser D2, der größer ist, als D1, eine senkrecht zur Achse X-X verlaufende zweite Abflachung (13) und einen parallel zur Achse X-X verlaufenden dritten Abschnitt (14) mit einem Durchmesser D3 aufweist, der kleiner als der Durchmesser D2 und weitgehend gleich dem Durchmesser D1 ist und sich bis zum anderen Ende des Mischers erstreckt.

4. Mischer nach Anspruch 3,
**dadurch gekennzeichnet**, **daß**
die parallel zur Achse X-X verlaufenden Abschnitte (10, 12, 14) zylindrisch ausgebildet sind.

5. Mischer nach Anspruch 3,
**dadurch gekennzeichnet**, **daß**
der parallel zur Achse X-X verlaufende dritte Abschnitt (14) mit dem Durchmesser D3 eine Länge hat, die mindestens zwei Drittel der Gesamtlänge des Mischers ausmacht.

6. Mischer nach Anspruch 1,
**dadurch gekennzeichnet**, **daß**
seine den Kamin (3) eingrenzende Innenwand ab ihrem mit dem Inneren des Ofens in Berührung stehenden freien Ende einen parallel zur Achse X-X verlaufenden Abschnitt (15) mit einem Durchmesser D4 aufweist, der kleiner ist, als der Durchmesser D3 des dritten Abschnittes (14) der Außenfläche und der sich bis zu einer Wand (16) erstreckt, die senkrecht zur Achse X-X verläuft und den Boden des Kamins (3) bildet.

7. Mischer nach Anspruch 6,
**dadurch gekennzeichnet**, **daß**
der parallel zur Achse X-X verlaufende Abschnitt (15) mit dem Durchmesser D4 zylindrisch ausgebildet ist.

8. Mischer nach Anspruch 1,
**dadurch gekennzeichnet**, **daß**
die zentrale Bohrung (4) ab ihrem gegen den Brenner (7) gerichteten Ende einen parallel zur Achse X-X verlaufenden ersten Abschnitt (18) mit einem Durchmesser d1 aufweist, welcher dem Durchmesser der Düse (7a) der größten Brenner (7) entspricht, sowie eine Fase (19) und eine senkrecht zur Achse X-X verlaufende Abflachung (20) aufweist, welche diesen ersten Abschnitt (18) mit einem parallel zur Achse X-X verlaufenden zweiten Abschnitt (21) mit einem Durchmesser d2 verbindet, der kleiner ist, als der Durchmesser d1 und dem Durchmesser der Düse (7a) eines anderen Brenners (7) entspricht, sowie eine Auslaßöffnung (22) aufweist, die in den Kamin (3) mündet.
